# EUROPÄISCHE PATENTSCHRIFT

(11) **EP 0 169 491 B1**
(45) Veröffentlichungstag und Bekanntmachung des Hinweises auf die Patenterteilung: **07.01.1988**
(21) Anmeldenummer: 85108924.3
(22) Anmeldetag: 17.07.1985
(51) Int. Cl.: B65H 29/04, B65H 45/16

(54) **Vorrichtung an einem Falzklappenzylinder zur Übernahme von Falzprodukten**
Device for taking over folded products from a folding-jaw cylinder
Dispositif pour recevoir des produits pliés d'un cylindre à volets de pliage

(30) Priorität: 26.07.1984 DE 3427559
(43) Veröffentlichungstag der Anmeldung: 29.01.1986
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

(56) Entgegenhaltungen:
- DE-A- 2 732 641
- DE-A- 2 846 192
- US-A- 4 200 275

## Beschreibung

Die Erfindung betrifft eine Vorrichtung an einem Falzklappenzylinder zur Übernahme und zum Weitertransport der zwischen Falzklappenzylinder und Falzmesserzylinder mit einem Querfalz versehenen Falzprodukte durch eine umlaufende Transportvorrichtung.

Aus der DE-AS 2136227 ist es beispielsweise bekannt, gefaltete Papierprodukte mittels eines Trennteiles wieder zu öffnen, um z.B. Beilagen in das Falzprodukt einfügen zu können. Für das Wiederöffnen von Falzprodukten wird üblicherweise eine separate Vorrichtung benötigt, was die Gerätekosten und die sogenannte Weiterverarbeitung allgemein verteuert bzw. verumständlicht.

Aufgabe der Erfindung ist es, eine Vorrichtung aufzuzeigen, mit der ohne die Verwendung solcher Vorrichtungen zum Öffnen von gefalzten Produkten bzw. Teilprodukten die Möglichkeit geboten wird, die Falzprodukte weiterzuverarbeiten, beispielsweise Teilprodukte ineinander zu sammeln, Beilagen anzufügen oder die Falzprodukte auszulegen.

Die Erfindung geht aus von einem herkömmlichen Falzapparat, wie er beispielsweise aus dem DE-Patent 3143242 bekannt ist, der einen Falzklappenzylinder und einen an diesen angestellten Falzmesserzylinder, der auch gleichzeitig Sammelzylinder sein kann, umfasst. Bekanntlich wird hierbei der Falz dadurch gebildet, dass die auf dem Falzmesserzylinder liegenden Bogen oder Bogenpakete durch ein Falzmesser, das steuerbar am Falzmesserzylinder angeordnet ist, in die geöffnete Falzklappe im Falzklappenzylinder gestossen werden. Über eine umlaufende Transportvorrichtung, z.B. ein Schaufelrad, erfolgt dann die Entnahme der Falzprodukte aus dem Falzapparat.

Die der Erfindung zugrunde liegende Aufgabe wird dadurch gelöst, dass die mit Mitnehmern versehene umlaufende Transportvorrichtung in dem etwa keilförmigen Bereich oberhalb der Übergabestelle des Falzproduktes von dem Falzmesserzylinder zu dem Falzklappenzylinder angeordnet ist, dass die Mitnehmer so an der Transportvorrichtung positioniert sind, dass jeweils ein Mitnehmer nach dem Einstossen des Falzproduktes in die Falzklappe des Falzklappenzylinders seitlich zwischen die beiden Hälften, die noch auf dem Falzmesserzylinder aufliegen, in den keilförmigen Bereich eingreifen und dass nach Freigabe der Falzprodukte durch die Falzklappen die Mitnehmer die Falzprodukte von dem Falzklappenzylinder abheben und weitertransportieren.

Die erfindungsgemässe Vorrichtung bietet den Vorteil, dass vor der Zusammenführung der beiden Hälften der Falzprodukte Mitnehmer, beispielsweise in Form von Messern oder Stäben, nach Bildung des Falzes bzw. des Falzrückens in den Falzklappen seitlich eingeführt werden, mit deren Hilfe die Falzprodukte aus den Falzklappen bzw. von dem Falzmesserzylinder entnommen und weitertransportiert werden können; gegebenenfalls nach entsprechender Spreizung der beiden Hälften der Falzprodukte können dann in einfacher Weise Beilagen angefügt oder Falzprodukte zusammengetragen werden. Ebenfalls ist es möglich, unter Herausziehen der Mitnehmer die Falzprodukte schuppenförmig oder paketförmig abzulegen. Weiterbildungen der Erfindung ergeben sich aus den Unteransprüchen und aus der Beschreibung in Verbindung mit den Zeichnungen. In diesen zeigen jeweils schematisch:
Fig. 1 eine Seitenansicht der erfindungsgemässen Transportvorrichtung am Falzklappenzylinder eines Falzapparates,
Fig. 2 eine vergrösserte Darstellung des zeitlichen Ablaufs der Übernahme der Falzprodukte durch die Transportvorrichtung,
Fig. 3 eine teilweise um den Falzklappenzylinder geführte Transportvorrichtung,
Fig. 4 einen Teil der Transportvorrichtung am Falzexemplarübernahmebereich,
Fig. 5 beidseitig der Falzprodukte angeordnete, schräggestellte Transportvorrichtungen,
Fig. 6 beidseitig der Falzprodukte angeordnete, parallel verlaufende Transportvorrichtungen,
Fig. 7 eine unter einem flachen Winkel angestellte Transportvorrichtung,
Fig. 8 eine Transportvorrichtung mit feststehenden Mitnehmern,
Fig. 9 die Umlenkung der Mitnehmer nach Fig. 8 an der Übernahmestelle,
Fig. 10 eine besondere Parallelführung der Mitnehmer an der Übernahmestelle,
Fig. 11 eine Schnittdarstellung der Halterung der Mitnehmer und
Fig. 12 bügelförmige, einklappbare Mitnehmer.

In Fig. 1 sind ein Falzmesserzylinder 1 und ein Falzklappenzylinder 2 angedeutet, wie sie üblicherweise in herkömmlichen Falzapparaten verwendet werden. Der Falzmesserzylinder 1 kann gleichzeitig als Sammelzylinder Verwendung finden. Am Falzmesserzylinder 1 sind steuerbare Falzmesser 3 und am Falzklappenzylinder 2 steuerbare Falzklappen 4 vorgesehen, mit deren Hilfe ein oder mehrere aufeinanderliegende Bogen 5 mit einem Querfalz versehen werden können. Bekanntlich wird zur Erzeugung dieses Querfalzes an einer Falzlinie 6 das Falzmesser 3 zeitgerecht in die zugehörige Falzklappe 4 gestossen, die nach oder während der Zurücknahme des Falzmessers 3 geschlossen wird, um den Falz zu bilden und das Falzprodukt 5 festzuhalten.

In dem dreieckförmigen Raum A etwa oberhalb der Übergabestelle der Falzprodukte 5 an den Falzklappenzylinder 2, ist das untere Ende einer umlaufenden Endlostransportvorrichtung, z.B. eines Endloszahnriemens 7, an dessen Stelle auch eine Kette verwendet werden kann, positioniert. An dem Endloszahnriemen 7 sind an bestimmten Stellen, vorzugsweise in gleichen Abständen, Mitnehmer 8 befestigt. Vorzugsweise ist beidseitig der Falzprodukte 5, beispielsweise in der Ebene der Stirnflächen der Zylinder 1, 2 oder parallel dazu, jeweils ein Endloszahnriemen 7 angeordnet. Der Endloszahnriemen 7 wird jeweils um ein oberes Umlenkrad 9 und ein unteres in dem genannten keilförmigen bzw. dreieckförmigen Bereich A positioniert. Parallel zum oberen Bereich des Endloszahnriemens 7 verläuft eine weitere umlaufende Transportvorrichtung, beispielsweise ein weiterer Endloszahnriemen 11, an dem ebenfalls Mitnehmer 12 angeordnet sind.

Wie Fig. 1 'n Verbindung mit Fig. 2 erkennen lässt, werden der oder die auf dem Falzmesserzylinder liegenden Bogen bzw. Falzprodukte 5 durch jeweils ein Falzmesser 3 in die zugehörige Falzklappe 4 gestossen, während sich die Zylinder 1, 2 gegenläufig drehen. Dadurch entsteht jeweils kurz nach dem Einstossvorgang ein durch die beiden Hälften 5a und 5b der Falzprodukte 5 begrenzter Keil bzw. dreieckförmiger Raum A. Zu dieser Zeit werden die Falzprodukte 5 an der Falzlinie 6 noch in den Falzklappen 4 gehalten. Erfindungsgemäss greifen zu diesem Zeitpunkt jeweils vorzugsweise von beiden Seiten die an dem Endloszahnriemen 7 befestigten Mitnehmer 8 unterhalb der Falzlinie 6 zwischen die beiden Hälften 5a und 5b der Falzprodukte 5 ein. Die Geschwindigkeit der Endloszahnriemen 7 kann maximal der der Umfangsgeschwindigkeit der Zylinder 1, 2 entsprechen, liegt jedoch in der Praxis etwas darunter, vorzugsweise etwa um 20%. Nach dem Einführen der Mitnehmer 8 in den dreieckförmigen Raum A, einem sogenannten «Zwickel», ergibt sich der besonders aus Fig. 2 hervorgehende Übernahmevorgang des Falzproduktes 5. Vorzugsweise, nachdem die Mitnehmer 8 in den Bereich A eingeführt wurden, öffnen sich die Falzklappen 4, so dass die Falzprodukte 5 jeweils freigegeben werden. Gleichzeitig wird mit Hilfe eines zusätzlich vorgesehenen Abstreifers 13 bewirkt, dass die Falzprodukte 5 aus der Falzklappe 4 herausgehoben werden. Zusätzlich unterstützt die Zentrifugalkraft diesen Herausführungsvorgang. Nunmehr «fliegen» die Falzprodukte mit der Falzlinie 6 voraus, etwa in tangentialer Richtung, bezogen auf den Falzklappenzylinder 2. Die Geschwindigkeit der Falzprodukte 5 nimmt jetzt ab, so dass nach einer gewissen Zeit die Mitnehmer 8 sich bis zur Falzlinie 6 vorschieben. Dieser Verlauf ist an den Falzexemplaren 5', 5", 5"' in Fig. 2 angedeutet. Der Mitnehmer 8 kommt in der Position des Exemplares 5"' an der Innenseite des Falzes 6 zu liegen, so dass von diesem Zeitpunkt an der Mitnehmer 8 die Führung und den Weitertransport des Falzexemplares 5"' übernimmt. Von nun an hängen die Falzexemplare 5"' an den beiden seitlich eingeführten Mitnehmern. Da an dem Übernahmeendloszahnriemen 11 gleichartige Mitnehmer 12 angeordnet sind, können die Falzexemplare 5 von den Mitnehmern 12 während deren Aufwärtsbewegung übernommen werden. Selbstverständlich können von diesem Zeitpunkt an die Mitnehmer 8 der Endloszahnriemen 7 wieder aus den Falzexemplaren 5 herausgezogen werden.

Fig. 3 zeigt eine Variante der Ausführungsform gemäss Fig. 1 und 2, bei der der die Falzexemplare 5 von dem Falzklappenzylinder 2 übernehmende Endloszahnriemen 14, der um Umlenkräder 15, 16 geführt ist, partiell um den Falzklappenzylinder 2 geführt ist. Der Vorgang zum Einfügen der Mitnehmer 17 an dem Zahnriemen 14 im keilförmigen Bereich A ist identisch mit dem zuvor im Zusammenhang mit Fig. 1 und 2 beschriebenen Vorgang. Die Falzexemplare 5 werden lediglich durch die oder mit den Mitnehmern 17 noch teilweise um den Falzklappenzylinder 2 geführt. Anschliessend erfolgt die Übergabe der Falzprodukte am Mitnehmer 18 eines nicht näher dargestellten weiteren Transportsystems.

In Fig. 4 ist angedeutet, dass ein Endloszahnriemen 19 mit Mitnehmern 20, an dessen Stelle auch eine Kette verwendet werden könnte, vorzugsweise etwa in der Winkelhalbierenden angeordnet ist, wobei die nicht näher bezeichnete untere Umlenkrolle des Endloszahnriemens 19 möglichst weit in den Bereich A, das heisst in Richtung Übergabestelle der Falzprodukte von dem Falzmesserzylinder 1 zu dem Falzklappenzylinder 2, angeordnet werden sollte. Auch hier wird wiederum beim Übergabevorgang der Falzprodukte 5 an die Mitnehmer 20 mittels eines Abstreifers 21 für eine sichere Herausführung der Falzexemplare 5 aus den Falzklappen des Falzklappenzylinders 2 gesorgt.

Wie bereits erwähnt, sollten vorzugsweise beidseitig der Falzexemplare 5 umlaufende Transportvorrichtungen verwendet werden. Gemäss Fig. 5 sind beidseitig schräggestellte Transportvorrichtungen in Form von Endloszahnriemen 19, 19' eingesetzt. Beide Vorrichtungen sind identisch, weshalb die Elemente an der linken Seite lediglich durch ein Apostroph von den an der rechten Seite unterschieden sind. An dem Endloszahnriemen 19 sind Mitnehmer 20 angeordnet, die durch eine mechanische Steuervorrichtung im Bereich A seitlich zwischen die beiden Hälften 5a, 5b des Falzexemplares 5 eingeschoben werden. Beispielsweise können diese Vorrichtungen aus Kurvenscheiben 23 bestehen, die mit einem entsprechenden Steuerbereich 24, beispielsweise einer Nut, ausgestattet sind. Dadurch können die in dem Steuerbereich 24 geführten Mitnehmer 20 zu dem Zeitpunkt einwärts geschoben werden, zu dem die Falzexemplare 5 in den Falzklappen 4 (Fig. 1) gehalten werden, das heisst, wenn durch die Hälften 5a, 5b der keilförmige Bereich A gebildet wird. Wie aus Fig. 5 hervorgeht, wird durch die Schrägstellung der Zahnriemen 19, 19' automatisch erreicht, dass die Mitnehmer 20 bzw. 20' aus den Falzexemplaren 5 bzw. 5', 5" herausgezogen werden. Um die Falzexemplare 5, 5' usw. in einer gewünschten Richtung zu führen, können beidseitig Führungsbleche oder ähnliche Führungsvorrichtungen 22, 22' angebracht werden.

Bei der Ausführungsform der Erfindung gemäss Fig. 6 sind die beidseitig der Falzexemplare 5, 5', 5", 5"' angeordneten umlaufenden Transportvorrichtungen in Form von Ketten oder Bändern 25 parallel gestellt. Deshalb müssen die Mitnehmer 26 im Bereich A durch zusätzliche Steuervorrichtungen 27 zeitgerecht eingeschoben werden. Dies kann dadurch geschehen, dass beispielsweise die Mitnehmer 26 durch Steuervorrichtungen 27 in Form von pneumatischen, hydraulischen oder magnetischen Elementen nach innen geschoben werden. Durch nicht dargestellte, umgekehrt wirkende Vorrichtungen können dann nach Abgabe der Falzprodukte an ein weiteres System die Mitnehmer 26 jeweils wieder nach aussen gezogen werden.

Fig. 7 zeigt eine Anordnung, bei der die Übernahme der Falzprodukte 5 und deren Weitertransport durch ein verhältnismässig schräggestelltes Transportsystem in Form eines umlaufenden Zahnriemens 28 an dessen oberem Trum erfolgen.

Eine weitere vorteilhafte Vorrichtung ergibt sich aus den Figuren 8 und 9. Hier sind wiederum beidseitig der zu übernehmenden Falzprodukte 5, 5', 5", 5"' umlaufende Transportvorrichtungen in Form von Ketten oder Bändern 28 angeordnet, an denen jeweils Mitnehmer 30 befestigt sind. Lediglich der untere Teil der Zahnriemen 28, 28' ist angedeutet, in dem die Übernahme der Falzprodukte 5 in den Bereich A erfolgt. Die Position des Falzklappenzylinders 2 in Fig. 8 ist bei «C» angedeutet. An dem Übergabebereich A werden die Zahnriemen 28, 28' um Umlenkräder 29, 29' geführt, wobei die Mitnehmer 30, 30' das zu übernehmende Falzprodukt 5 beim Umlaufen um die Umlenkräder 29, 29' aufnehmen. Der Schwenkbogen der Mitnehmer 30, 30' begrenzt den Abstand des Umlenkrades 29 zu dem Falzklappenzylinder 2, der durch die Linie C angedeutet ist. Wie Fig. 8 zu entnehmen ist, wird bei dem Umlaufen des Zahnriemens 28 um das Rad 29 jeweils ein Mitnehmer 30 nach innen in die noch auseinanderstehenden Hälften 5a, 5b des Falzproduktes 5 vorgenommen, das, wie bereits im Zusammenhang mit der Beschreibung von Fig. 1 dargelegt wurde, zu diesem Zeitpunkt noch in den Falzklappen gehalten wird. Nach anschliessender Freigabe der Falzprodukte 5 aus den Falzklappen erfolgt der Weitertransport der Falzexemplare 5, 5', 5", 5"' durch die Mitnehmer 30, 30' der beidseitig angeordneten Endloszahnriemen 28, 28'.

Fig. 9 zeigt einen Schnitt entlang der Linie 1-11 und lässt erkennen, dass die Mitnehmer 30 über Befestigungsbolzen 31 in der beispielsweise als Gliederkette ausgebildeten umlaufenden Transportvorrichtung 28 fixiert sein können. Die Kette 28 kann jeweils in Führungen 32 bzw. 33 für die innere und äussere Bahn angeordnet sein. Damit ergibt sich eine exakte Führung der Falzexemplare 5.

Wie aus Fig. 8 ersichtlich, wird durch die Verschwenkbewegung der Mitnehmer 30 um das Rad 29 ein verhältnismässig grosser Platz benötigt, der unter Umständen die erforderliche Nähe des Umlenkrades 29 zum Falzklappenzylinder nicht zulässt. Um diesen Abstand zu verringern, beispielsweise von C bis zur Linie B in Fig. 8, kann eine vorteilhafte Führung für den Endlosriemen bzw. für die Kette 34 gemäss Fig. 10 und 11 verwendet werden. Bei dieser Führung wird die in Fig. 8 angedeutete Schwenkbewegung der dortigen Mitnehmer 30 und des Umlenkrades 29 vermieden. Hier erfolgt quasi eine Linearverschiebung der Mitnehmer 35 von innen nach aussen bei einer Herumführung um das Umlenkrad 47. An der Kette 34 sind die Mitnehmer 35 über einen Schlitten 36 befestigt, der in Kugellagern 37 in zwei Führungsschienen 40, 41 läuft. Die Kugellager 37 sitzen auf Bolzen 38, 39, von denen der Bolzen 39 in vorteilhafter Weise gleichzeitig die Verlängerung einer Hülse der Führungskette 34 sein kann.

Fig. 10 lässt erkennen, dass bei einem Transport der Kette 34 in Pfeilrichtung die Mitnehmer 35 stets waagrecht verbleiben, wenn sie gegen den Uhrzeigersinn um das Umlenkrad 47 herumgeführt werden, so dass sie auf der rechten Seite im Bereich A in die noch auseinanderstehenden Hälften 5a, 5b eines Falzproduktes 5 eingeführt werden können und nach Übernahme des Falzproduktes 5 von dem Falzklappenzylinder bzw. dem Falzmesserzylinder 1 den Weitertransport übernehmen können.

Letztlich zeigt Fig. 12 eine weitere Variante. Hier sind an einen Bügel 42, dessen Breite, wie durch Doppelpfeile angedeutet, beispielsweise durch eine teleskopartige Ausbildung den Breiten der Falzprodukte 5 angepasst werden kann, zwei einschwenkbare Arme 43, 44 befestigt. Durch seitlich angeordnete Steuermittel, beispielsweise in Form von Führungsblechen 45, 46, können die Mitnehmer 43, 44 im Bereich A in die auseinanderstehenden Hälften 5a, 5b der Falzprodukte 5 eingeführt werden. Der Transport der Bügel 5 mit den Mitnehmern 43, 44 kann wiederum durch einen mittig angeordneten Endlosriemen 44 oder eine entsprechende Kette vorgenommen werden.

Die Weiterverarbeitung, beispielsweise das Einfügen von Beilagen oder das Sammeln von Falzprodukten 5, kann in vorteilhafter Weise mit Vorrichtungen erfolgen, die in der zeitlich gleichrangigen Anmeldung PB 8286/1689 beschrieben sind.

Es versteht sich, dass die Erfindung auch bei einer Falzvorrichtung verwendet werden kann, in der das Falzprodukt (Bogen oder Bogenpakete) zwischen zwei Walzen mittels eines Messers hindurchgestossen wird. Auch hier entsteht ein keilförmiger Bereich (Zwickel), in den die Mitnehmer seitlich eingeführt werden können. Lediglich in Umfangsrichtung verlaufende Vertiefungen sind in den Walzen zur Durchführung der Mitnehmer gegebenenfalls vorzusehen.

## Patentansprüche

1. Vorrichtung an einem Falzklappenzylinder (2) zur Übernahme und zum Weitertransport der zwischen Falzklappenzylinder und Falzmesserzylinder (1) mit einem Querfalz versehenen Falzprodukte durch eine umlaufende Transportvorrichtung (7), dadurch gekennzeichnet, dass die mit Mitnehmern (8) versehene umlaufende Transportvorrichtung (7) in dem etwa keilförmigen Bereich (A) hinter der Übergabestelle des Falzproduktes (5) von dem Falzmesserzylinder (1) zu dem Falzklappenzylinder (2) angeordnet ist, dass die Mitnehmer (8) so an der Transportvorrichtung (7) positioniert sind, dass jeweils ein Mitnehmer nach dem Einstossen des Falzproduktes (5) in die Falzklappe (4) des Falzklappenzylinders (2) seitlich zwischen die beiden Hälften (5a, 5b), die noch auf dem Falzmesserzylinder (1) aufliegen, in den Bereich A eingreifen und dass nach Freigabe des Falzproduktes (5) durch die Falzklappen (4) die Mitnehmer (8) die Falzprodukte (5) nach Abnahme von dem Falzklappenzylinder (2) weitertransportieren.

2. Vorrichtung nach Anspruch 1, dadurch gekennzeichnet, dass jeweils beidseitig der zu übernehmenden Falzprodukte (5) eine Transportvorrichtung (7) vorgesehen ist, die jeweils einen Endloszahnriemen oder eine Endloskette umfasst, deren Umlenkrad (10) in dem oder oberhalb des Bereiches A angeordnet ist.

3. Vorrichtung nach Anspruch 1 oder 2, dadurch gekennzeichnet, dass an den Falzklappenzylinder (2) eine unter dessen Mantelkontur eingreifende Falzproduktabstreifvorrichtung (13) angeordnet ist.

4. Vorrichtung nach einem der vorangehenden Ansprüche, dadurch gekennzeichnet, dass die Umlaufgeschwindigkeit der Mitnehmer (8) niedriger als die Umfangsgeschwindigkeit des Falzmesserzylinders (1) und des Falzklappenzylinders (2) ist.

5. Vorrichtung nach Anspruch 4, dadurch gekennzeichnet, dass die Umlaufgeschwindigkeit der Mitnehmer (8) etwa 10 bis 20% niedriger als die Umfangsgeschwindigkeit des Falzmesserzylinders (1) und des Falzklappenzylinders (2) ist.

6. Vorrichtung nach einem der vorangehenden Ansprüche, dadurch gekennzeichnet, dass die umlaufende Transportvorrichtung (14) mit den Mitnehmern (17) den Falzklappenzylinder (2) teilweise umschlingt (Fig. 3).

7. Vorrichtung nach einem der Ansprüche 1 bis 5, dadurch gekennzeichnet, dass die Mitnehmer (8) die Falzprodukte (5) mit einer ansteigenden Bewegungskomponente von dem Falzklappenzylinder (2) übernehmen und weitertransportieren.

8. Vorrichtung nach einem der vorangehenden Ansprüche, dadurch gekennzeichnet, dass die beidseitig der Falzprodukte (5) angeordneten, umlaufenden Transportvorrichtungen (25, 25', 28, 28') parallel zueinander verlaufen.

9. Vorrichtung nach einem der vorangehenden Ansprüche 1 bis 7, dadurch gekennzeichnet, dass die beidseitig der Falzprodukte (5) angeordneten, umlaufenden Transportvorrichtungen (19, 19') schräg zueinander verlaufen, in der Weise, dass beidseitig des Bereiches A ihr Abstand am geringsten ist und dass beidseitig des Bereiches A die Mitnehmer (20, 20') durch eine Steuervorrichtung (23, 23') von der Seite her zwischen die Hälften (5a, 5b) eingeschoben werden und dass nach einem vorbestimmten Bereich durch die schräggestellten, umlaufenden Transportvorrichtungen (19, 19') die Mitnehmer (20, 20') aus dem Falzprodukt (5, 5', 5") herausgezogen werden (Fig. 5).

10. Vorrichtung nach einem der Ansprüche 1 bis 8, dadurch gekennzeichnet, dass im Bereich A die Mitnehmer (26, 26') durch eine Steuervorrichtung (27, 27') für eine vorbestimmte Wegstrecke von der Seite her zwischen die Hälften (5a, 5b) des Falzproduktes (5) eingeschoben werden (Fig. 6).

11. Vorrichtung nach einem der vorangehenden Ansprüche 1 bis 8, dadurch gekennzeichnet, dass die Mitnehmer (30) im Bereich A um ein Umlenkrad (29) geführt werden, in der Weise, dass sie im Bereich A von unten zwischen die Hälften (5a, 5b) der Falzprodukte (5) eingeschwenkt werden (Fig. 8).

12. Vorrichtung nach einem der Ansprüche 1 bis 8, dadurch gekennzeichnet, dass die Mitnehmer (35) an einem Schlitten (36) geführt sind, der in einer linken (41) und-rechten (40) Führung durch eine Kette (34) um ein Umlenkrad (47) in der Weise geführt ist, dass die Mitnehmer (35) bei der Herumführung der Kette (34) um das Umlenkrad (47) in etwa der gleichen Winkellage (z.B. horizontal) seitlich im aufsteigenden Bereich der Führungen (40, 41) zur Übernahme der Falzprodukte (5) im Bereich zwischen die Falzexemplarhälften (5a, 5b) eingeschoben werden (Fig. 10).

13. Vorrichtung nach Anspruch 12, dadurch gekennzeichnet, dass der Schlitten (36) in Kugellagern (37) zwischen den Führungen (40, 41) geführt ist und dass die Kugellager (37) auf verlängerten Verbindungsbolzen der Laschenkette (34) positioniert sind.

14. Vorrichtung nach Anspruch 1, dadurch gekennzeichnet, dass die Mitnehmer (43, 44) beidseitig des Falzproduktes im Bereich A durch Steuerelemente (45, 46) eingeschwenkt werden und an einen gemeinsamen Bügel (42) an einer mittig angeordneten, umlaufenden Transportvorrichtung (44) positioniert sind.

15. Vorrichtung nach einem der vorangehenden Ansprüche, dadurch gekennzeichnet, dass anstelle von Falzklappen- und Falzmesserzylindern ein mit Vertiefungen versehenes Falzwalzenpaar verwendet wird, zwischen das die Falzprodukte hindurchgestossen werden.

## Claims

1. Device on a folding jaw cylinder (2) for taking up and transporting folded products, provided with a transverse fold, between the folding jaw cylinder and the folding blade cylinder (1), by means of a circulating transport device (7), characterised in that the circulating transport device (7) provided with catches (8) is arranged in the approximately wedge-shaped area (A) behind the point of transfer of the folded product (5) from the folding blade cylinder (1) to the folding jaw cylinder (2), in that the catches (8) are so positioned on the transport device (7) that each one of the catches engages into area A after pushing the folded product (5) into the folding jaws (4) of the folding jaw cylinder (2) laterally between the two halves (5a, 5b) which still lie on the folding blade cylinder (1), and in that after release of the folded product (5).by the folding jaws (4), the catches (8) further transport the folded products (5) after removal from the folding jaw cylinder (2).

2. Device according to claim 1, characterised in that respectively on both sides of the folded products (5) to be taken up there is provided a transport device (7) which respectively comprises a continuous toothed belt or a continuous chain, the guide wheel (10) of which is arranged in or above the area A.

3. Device according to claim 1 or 2, characterised in that on the folding jaw cylinder (2) there is arranged a folded product pick-off device (13) engaging below its surface contour.

4. Device according to one of the preceding claims, characterised in that the circulation speed of the catches (8) is lower than the circumferential speed of the folding blade cylinder (1) and of the folding jaw cylinder (2).

5. Device according to claim 4, characterised in that the circulation speed of the catches (8) is approximately 10 to 20% lower than the circumferential speed of the folding blade cylinder (1) and of the folding jaw cylinder (2).

6. Device according to one of the preceding claims, characterised in that the circulating transport device (14) with the catches (17) winds partially round the folding jaw cylinder (2) (Fig. 3).

7. Device according to one of claims 1 to 5, characterised in that the catches (8) take up and transport the folded products (5) from the folding jaw cylinder (2) with a rising movement component.

8. Device according to one of the preceding claims, characterised in that the circulating transport devices (25, 25', 28, 28') arranged on both sides of the folded products (5) extend in parallel to each other.

9. Device according to one of the preceding claims 1 to 7, characterised in that the circulating transport devices (19, 19') arranged on both sides of the folded products (5) extend obliquely to each other in such a way that on both sides of the area A their spacing is at its least, and in that on both sides of the area A the catches (20, 20') are pushed in by a control device (23, 23') from the side between the halves (5a, 5b) and in that after a specific range the catches (20, 20') are extracted from the folded product (5, 5', 5") by the tilted circulating transport devices (19, 19') (Fig. 5).

10. Device according to one of claims 1 to 8, characterised in that in the area A the catches (26, 26') are pushed in by a control device (27, 27') for a specific distance from the side between the halves (5a, 5b) of the folded product (5) (Fig. 6).

11. Device according to one of the preceding claims 1 to 8, characterised in that the catches (30) in the area A are guided around a guide wheel (29) in such a way that in the area A they are swivelled in from below between the halves (5a, 5b) of the folded products (5) (Fig. 8).

12. Device according to one of claims 1 to 8, characterised in that the catches (35) are guided on a carriage (36) which is guided in a left-hand- (41) and a right-hand- (4) guideway by a chain (34) around a guide wheel (47) in such a way that when the chain (34) is guided around the guide wheel (47), the catches (35) are inserted in approximately the same angular position (e.g. horizontal) laterally in the ascending area of the guideways (40, 41) to take up the folded products (5) in the area between the folded copy halves (5a, 5b) (Fig. 10).

13. Device according to claim 12, characterised in that the carriage (36) is guided in ball bearings (37) between the guideways (40,41) and in that the ball bearings (37) are positioned on extended connection pins of the sprocket chain (34).

14. Device according to claim 1, characterised in that the catches (43, 44) are swivelled in on both sides of the folded product in the area A by control elements (45, 46) and are positioned on a common bracket (42) on a circulating transport device (44) arranged centrally.

15. Device according to one of the preceding claims, characterised in that instead of folding jaw cylinders and folding blade cylinders there is used a pair of folding rollers provided with depressions, between which the folded products are pushed through.

## Revendications

1. Dispositif prévu à proximité d'un cylindre à volet de pliage (2) et destiné à reprendre et à évacuer au moyen d'un transporteur en circuit fermé (7) des produits à plier qui ont été munis d'un pli transversal entre le cylindre à volet de pliage et le cylindre à couteau de pliage (1), caractérisé en ce que le transporteur en circuit fermé (7) muni de doigts entraîneurs (8) est disposé dans la région (A) à peu près en forme de coin située en aval de la zone de transfert du produit à plier (5) du cylindre à couteau de pliage (1) au cylindre à volet de pliage (2), en ce que les doigts entraîneurs (8) sont positionnés sur le transporteur (5) de telle manière que, après l'enfoncement du produit à plier (5) dans le volet de pliage (4) du cylindre à volet de pliage (2), un doigt entraîneur s'engage latéralement, dans la région A, entre les deux moitiés (5a, 5b) qui sont encore appuyées sur le cylindre à couteau de pliage (1) et en ce que, après que le produit à plier (5) a été libéré par les volets de pliage (4), les doigts entraîneurs (8) évacuent les produits à plier (5) après qu'ils ont été pris sur le cylindre à volet de pliage (2).

2. Dispositif selon la revendication 1, caractérisé en ce qu'il est prévu, de chaque côté des produits à plier (5) à reprendre, un transporteur (7) qui comprend une courroie crantée sans fin ou une chaîne sans fin dont la roue de renvoi (10) est agencée dans la région A ou au-dessus de cette région A.

3. Dispositif selon la revendication 1 ou la revendication 2, caractérisé en ce que, à proximité du cylindre à volet de pliage (2), est agencé un dispositif séparateur de produits à plier (13) qui s'engage au-dessous du profil de la paroi périphérique de ce cylindre.

4. Dispositif selon l'une des revendications précédentes, caractérisé en ce que la vitesse de circulation des doigts entraîneurs (8) est inférieure à la vitesse circonférentielle du cylindre à couteau de pliage (1) et du cylindre à volet de pliage (2).

5. Dispositif selon la revendication 4, caractérisé en ce que la vitesse de circulation des doigts entraîneurs (8) est inférieure d'environ 10 à 20% à la vitesse circonférentielle du cylindre à couteau de pliage (5) et du cylindre à volet de pliage (2).

6. Dispositif selon l'une des revendications précédentes, caractérisé en ce que le transporteur en circuit fermé (14) muni des doigts entraîneurs (17) embrasse partiellement le cylindre à volet de pliage (2) (figure 3).

7. Dispositif selon l'une des revendications 1 à 5, caractérisé en ce que les doigts entraîneurs (8) reprennent les produits à plier (5) sur le cylindre à volet de pliage (2) et les évacuent avec une composante de mouvement ascendante.

8. Dispositif selon l'une des revendications précédentes, caractérisé en ce que les transporteurs en circuit fermé (25, 25', 28, 28') disposés des deux côtés des produits à plier (5) s'étendent parallèlement entre eux.

9. Dispositif selon l'une des revendications 1 à 7 précédentes, caractérisé en ce que les transporteurs en circuit fermé (19, 19') disposés des deux côtés des produits à plier (5) s'étendent obliquement l'un à l'autre de manière que leur écartement soit à son minimum sur les deux côtés de la région A, en ce que, des deux côtés de la région A, les doigts entraîneurs (20, 20') s'engagent par le côté entre les moitiés (5a, 5b), sous l'action d'un dispositif de commande (23, 23') et en ce que, après avoir parcouru une région déterminée, les doigts entraîneurs (20, 20') sont extraits du produit à plier (5, 5', 5") par les transporteurs en circuit fermé obliques (19, 19') (figure 5).

10. Dispositif selon l'une des revendications 1 à 8, caractérisé en ce que, dans la région A, les doigts entraîneurs (26, 26') s'engagent par le côté entre les moitiés (5a, 5b) du produit à plier (5) sous l'action d'un dispositif de commande (27, 27') pour décrire une course prédéterminée (figure 6).

11. Dispositif selon l'une des revendications 1 à 8 précédentes, caractérisé en ce que, dans la région A, les doigts entraîneurs (30) embrassent une roue de renvoi (29) de telle sorte que, dans la région A, ils sont engagés par pivotement de bas en haut entre les moitiés (5a, 5b) des produits à plier (5) (figure 8).

12. Dispositif selon l'une des revendications 1 à 8, caractérisé en ce que les doigts entraîneurs (35) sont guidés chacun sur un chariot (36) qui est guidé dans un guide gauche (41 ) et dans un guide droit (40) par une chaîne (34) sur le tour d'une roue de renvoi (47), de telle manière que, lors du passage de la chaîne (34) autour de la roue de renvoi (47), les doigts entraîneurs (35) soient poussés latéralement, à peu près dans la même position angulaire (par exemple dans la position horizontale) dans la région ascendante des guides (40, 41) pour reprendre les produits à plier (5) dans la région comprise entre les moitiés (5a, 5b) des exemplaires à plier (figure 10).

13. Dispositif selon la revendication 12, caractérisé en ce que le chariot (36) est guidé par des roulements à billet (37) entre les guides (40, 41) et en ce que les roulements à billes (37) sont positionnés sur des axes d'articulation prolongés de la chaîne articulée (34).

14. Dispositif selon la revendication 1, caractérisé en ce que, dans la région A, les doigts entraîneurs (43, 44) s'engagent par pivotement sur les deux côtés du produit à plier sous l'action d'éléments de commande (45, 46), et qu'ils sont positionnés sur un étrier commun (42) le long d'un transporteur en circuit fermé (44) placé en position centrale.

15. Dispositif selon l'une des revendications précédentes, caractérisé en ce qu'en remplacement de cylindres à volet de pliage et à couteau de pliage, on utilise une paire de rouleaux de pliage munis d'évidements et entre lesquels les produits à plier sont enfoncés.
